# FASCICULE DE BREVET EUROPEEN

(11) **EP 0 718 910 B1**
(45) Date de publication et mention de la délivrance du brevet: **26.04.2000**
(21) Numéro de dépôt: 95810622.1
(22) Date de dépôt: 04.10.1995
(51) Int. Cl.: H01Q 1/27, G04G 1/00

(54) **Montre-bracelet avec émetteur haute fréquence**
Armbanduhr mit Hochfrequenzsender
Wristwatch with high frequency transmitter

(30) Priorité: 20.12.1994 CH 384294
(43) Date de publication de la demande: 26.06.1996
(73) Titulaire: BREITLING S.A., 2540 Grenchen (CH)
(72) Inventeur: Schneider, Ernest, CH-2533 Evilard (CH)
(74) Mandataire: Meylan, Robert Maurice

(56) Documents cités:
- CH-A- 673 748
- FR-A- 2 539 233
- PATENT ABSTRACTS OF JAPAN vol. 20 (E-77) ,28 Février 1978 & JP-A-52 152759 (DAINI SEIKOSHA) 19 Décembre 1977,

## Description

La présente invention a pour objet une montre-bracelet comportant, en plus d'un dispositif de mesure et d'affichage du temps, un émetteur haute-fréquence, une source de courant pour l'alimentation de cet émetteur, un interrupteur pour la mise en marche de l'émetteur et une antenne extensible en forme de fil enroulé dans un logement de la montre avant usage, dont l'une des extrémités est fixée à la montre et l'autre extrémité est solidaire d'un bouchon fixé amoviblement à la montre avant usage de l'émetteur, l'antenne étant déployée par traction sur le bouchon, ce déploiement ayant en outre pour effet de fermer l'interrupteur et de mettre en marche l'émetteur.

Une telle montre a déjà été réalisée par le demandeur. Elle est décrite dans le brevet CH N° 673 748. Cette montre antérieure comprend deux boîtiers superposés, le boîtier supérieur contenant un mouvement d'horlogerie et le boîtier inférieur une capsule utilisée simultanément comme conteneur pour l'émetteur et comme tambour rotatif pour l'enroulement du fil d'antenne. Une traction sur le bouchon relié à l'antenne a pour effet d'entraîner la capsule en rotation et d'établir un contact entre une batterie d'alimentation et l'émetteur. Une telle montre est destinée à être utilisée comme balise de détresse et il est essentiel que la portée de l'émetteur soit suffisante pour que le signal de détresse soit reçu.

La présente invention a principalement pour but d'augmenter la puissance de rayonnement de l'émetteur, ceci sans augmenter la consommation d'énergie électrique, de manière à ne pas réduire la durée d'émission du signal de détresse émis aussi longtemps que la batterie délivre un courant suffisant.

La montre-bracelet selon l'invention est caractérisée en ce qu'elle est équipée d'une antenne contre-poids du même type que l'antenne principale et également enroulée avant usage dans un logement de la montre et dont une extrémité est également solidaire d'un bouchon fixé amoviblement sur la montre avant usage, cette antenne contre-poids étant disposée de manière à pouvoir être déployée dans une direction opposée à celle de l'antenne principale.

L'adjonction d'une antenne contre-poids a pour effet d'amplifier de manière significative la puissance de rayonnement de l'émetteur sans consommation d'énergie supplémentaire.

Une forme d'exécution particulière de l'invention est définie dans les revendications dépendantes. Cette forme d'exécution présente plusieurs avantages par rapport à l'art antérieur. En particulier, l'émetteur, l'interrupteur et les antennes sont disposés dans le même boîtier que le mouvement d'horlogerie, ce qui permet de réduire l'épaisseur de la montre. Les antennes sont en matériau ductile, par exemple du nickel, et les bouchons sont fixés aux antennes de telle manière qu'ils se détachent lorsque la force de traction sur le bouchon a dépassé la force nécessaire au déploiement complet des antennes. Ainsi, les antennes libérées du poids du bouchon, ne fléchissent pas mais restent rectilignes. Les antennes sont enroulées en hélice, ce qui permet de les loger dans des logements cylindriques ménagés dans la carrure de la montre.

Les dessins annexés représentent, à titre d'exemple, une forme d'exécution d'une montre selon l'invention.

La figure 1 en représente une vue en coupe selon 6h 00 - 12h 00 ou I-I de la figure 2.

La figure 2 est une vue en coupe selon II-II de la figure 1 montrant les antennes enroulées dans le boîtier.

La figure 3 est une vue analogue à la vue représentée à la figure 2, mais après déploiement complet de l'antenne principale et du contre-poids.

A la figure 1 on reconnaît une boîte de montre constituée d'une carrure-lunette 1 venue d'une pièce avec un fond 2 et d'une glace 3. La carrure-lunette 1 est munie de deux paires de cornes 4 et 5 pour la fixation d'un bracelet. La partie supérieure 6 de la boîte de montre est destinée à recevoir un mouvement d'horlogerie surmonté d'un cadran. La partie inférieure 7 de la boîte abrite un émetteur haute-fréquence monté sur un circuit imprimé 8. Dans la masse de la carrure, à proximité des cornes, sont ménagés deux logements cylindriques parallèles 9 et 10. Le logement 9 empiète légèrement sur l'intérieur de la boîte, alors que le logement 10, de diamètre plus petit, est entièrement entouré par la matière de la carrure.

Dans le logement cylindrique 9 est monté coulissant un tube 11 en matière synthétique dans lequel est enroulé hélicoïdalement en spires serrées un fil en nickel 12 dont une extrémité est fixée au fond 13 du tube 11 et l'autre extrémité est fixée à un collet 14 lui-même fixé sur un embout 15 en matière plastique. En l'occurrence, l'embout 15 est vissé dans le collet 14 avec un filetage à gauche. L'embout 15 est prolongé par une partie creuse cylindrique 16 au fond de laquelle est ménagé une gorge annulaire 17 (figure 3). Cette partie creuse 16 est fixée à force sur un champignon 18 formé au fond d'un bouchon cylindrique creux 19 présentant une partie filetée 20 par laquelle il est vissé à droite dans une extrémité du logement 9. Le bouchon 19 est en outre muni d'une bague de sécurité 21 en matière plastique montée dans une gorge du bouchon et munie d'un ergot 22 fixé à la carrure-lunette et assurant le bouchon 19 contre un dévissage non volontaire. L'étanchéité est assurée par une garniture 23 montée entre l'extrémité du bouchon et une portée formée dans le logement 9. L'autre extrémité du fil 12 est reliée à une cosse 24 fixée au fond 13 du tube 11 par une vis 25. La cosse 24 est elle-même reliée électriquement au circuit 8 de l'émetteur.

Le tube 11 présente un épaulement périphérique 26 coopérant d'une part avec une butée 27 pour limiter la course du tube 11 et d'autre part avec un interrupteur 28 ayant pour fonction d'assurer l'alimentation de l'émetteur L'autre extrémité du logement cylindrique 9 est fermée par un bouchon 29 inamovible, fixé par exemple par collage, une garniture 30 assurant l'étanchéité à ce niveau.

Dans l'autre logement cylindrique 10 de la carrure, diamétralement opposé au logement 9, est logé un fil en nickel 31 d'un diamètre plus petit que le diamètre du fil 12. Le fil 31 est également enroulé hélicoïdalement en spires serrées dans son logement. L'une des extrémités du fil 31 est fixée, par exemple par soudage, à un disque métallique 32 chassé dur dans un alésage formé à l'une des extrémités du logement 10. Cet alésage est lui-même fermé par un bouchon 33 fixé à demeure, par exemple par collage. L'autre extrémité du fil 31 est fixée à un bouchon 34 vissé à l'extrémité du logement 10. La fixation du fil 31 au bouchon 34 est réalisée de la même manière que la fixation du fil 12 au bouchon 19, le collet 14' étant vissé sur l'embout 15' fixé sur un champignon 18' du bouchon 34.

La fréquence de l'émetteur est par exemple de 121,5 MHz

Lorsque l'utilisateur veut enclencher l'émetteur, il dévisse tout d'abord le bouchon 19, ce qui a pour effet de rompre l'ergot 22 de la bague de sécurité 21 et de visser l'embout 15 dans le collet 14. L'antenne 12 est ensuite déployée par une traction sans ménagement sur le bouchon 19. Dans l'exemple considéré, l'antenne est complètement déployée, comme représenté, à partir d'une certaine traction. La liaison de l'embout 15 au champignon 18 du bouchon est telle que le bouchon 19 se détache de l'embout 15 pour une traction comprise dans une plage préalablement définie. Le fil 12 ne risque ainsi pas d'être arraché du tube 11 et l'interrupteur 22 ne risque pas d'être endommagé. En outre, le fil 12 est libéré du poids du bouchon 19 qui a tendance à faire ployer l'antenne. La traction sur le fil 12 a pour effet d'entraîner le tube 11 et d'actionner l'interrupteur 28. L'émetteur est alors alimenté.

L'utilisateur dévisse ensuite le bouchon 34 et déploie le fil 31 en le tirant par le bouchon comme pour le fil 12. Le fil 31 déployé constitue le contre-poids de l'antenne principale 12. La liaison électrique entre le contre-poids 31 et l'émetteur est assurée par la carrure-lunette 1.

Les longueurs des antennes ont été établies expérimentalement.

L'enlèvement des bouchons 29 et 33 permet de ré-équiper la montre après utilisation.

La dimension des antennes 12 et 31 est adaptée à la valeur de la fréquence.

L'invention n'est bien entendu pas limitée à tous les perfectionnements apparaîssant dans l'exemple d'exécution décrit ci-dessus, mais elle s'étend également, par exemple, à une montre bracelet telle que décrite dans le brevet CH N° 673 748 complétée par une antenne contre-poids enroulée en ressort à boudin ou sur un tambour.

## Revendications

1. Montre-bracelet comprenant, en plus d'un dispositif de mesure et d'affichage du temps, un émetteur haute-fréquence (8), une source de courant pour l'alimentation de cet émetteur, un interrupteur (28) pour la mise en marche de l'émetteur et une antenne extensible (12) en forme de fil enroulé dans un logement de la montre avant usage, dont l'une des extrémités est fixée à la montre et l'autre extrémité est solidaire d'un bouchon (19) fixé amoviblement à la montre avant usage de l'émetteur, l'antenne (12) étant déployée par traction sur le bouchon, ce déploiement ayant en outre pour effet de fermer l'interrupteur et mettre en marche l'émetteur, caractérisée en ce qu'elle est équipée d'une antenne contre-poids (31) du même type que l'antenne principale (12) et également enroulée, avant usage, dans un logement (10) de la montre et dont une extrémité est également solidaire d'un bouchon (34) fixé amoviblement à la montre avant usage, cette antenne contre-poids étant disposée de manière à pouvoir être déployée dans une direction opposée à celle de l'antenne principale et d'amplifier de manière significative la puissance de rayonnement de l'émetteur sans consommation d'énergie supplémentaire.

2. Montre-bracelet selon la revendication 1, caractérisée en ce que l'émetteur (8), l'interrupteur (28) et les antennes (12, 31) sont disposés dans le même boîtier (1) que le dispositif de mesure et d'affichage du temps.

3. Montre-bracelet selon la revendication 2, caractérisée en ce que les antennes (12, 31) sont en matériau ductile, par exemple en nickel.

4. Montre-bracelet selon la revendication 3, dont le boîtier comprend une carrure (1), caractérisée en ce que les antennes (21, 31) sont enroulées en hélice dans des logements cylindriques (9, 10) ménagés dans la carrure et fermés par lesdits bouchons (19,34).

5. Montre-bracelet selon la revendication 4, caractérisée en ce que les bouchons (19, 34) sont fixés aux antennes de telle manière qu'ils se détachent de l'antenne lorsque la force de traction sur le bouchon a dépassé la force nécessaire au déploiement complet de l'antenne.

6. Montre-bracelet selon la revendication 5, caractérisée en ce que les bouchons présentent un champignon (18, 18') sur lequel est fixé à force un embout en matière synthétique (15, 15') fixé lui-mêne à l'extrémité de l'antenne de telle sorte que ledit champignon se détache de l'embout lorsque la force de traction sur le bouchon a dépassé la force nécessaire au déploiement complet de l'antenne.

7. Montre-bracelet selon la revendication 5 ou 6, caractérisée en ce que l'antenne principale (12) est, avant déploiement, enroulée hélicoïdalement dans un tube (11) monté coulissant dans le boîtier et muni d'un épaulement (26) coopérant avec l'interrupteur (28) pour l'actionnement de ce dernier.

8. Montre-bracelet selon la revendication 6, caractérisée en ce que ledit épaulement (26) coopère également avec une butée (27) limitant la course du tube.

## Patentansprüche

1. Armbanduhr, welche ausser einer Zeitmess- und Anzeigevorrichtung einen Hochfrequenzsender (8), eine Stromquelle zur Speisung dieses Senders, einen Schalter (28) zum Einschalten des Senders und eine ausziehbare Antenne (12) in Form eines vor Benutzung in einem Hohlraum der Uhr aufgerollten Drahts aufweist, dessen eines Ende an der Uhr und dessen anderes Ende an einem Stöpsel (19) befestigt ist, welcher vor Benutzung des Senders lösbar an der Uhr angebracht ist, wobei die Antenne (12) durch Zug an dem Stöpsel ausziehbar ist und dieses Ausziehen ferner das Schliessen des Schalters und das Einschalten des Senders bewirkt, dadurch gekennzeichnet, dass sie mit einer Gegengewichtsantenne (31) ausgerüstet ist, welche vom selben Typ wie die Hauptantenne (12) ist, ebenfalls vor Benutzung in einem Hohlraum (10) der Uhr aufgerollt ist und deren eines Ende ebenfalls an einem vor Benutzung lösbar an der Uhr angebrachten Stöpsel (34) befestigt ist, und dass diese Gegengewichtsantenne derart angeordnet ist, dass die in einer zur Ausziehrichtung der Hauptantenne entgegengesetzten Richtung ausziehbar ist und die Leistung des Senders ohne zusätzlichen Energieverbrauch bedeutsam verstärkt.

2. Armbanduhr nach Anspruch 1, dadurch gekennzeichnet, dass der Sender (8), der Schalter (28) und die Antennen (12, 31) im selben Gehäuse (1) wie die Zeitmess- und Anzeigevorrichtung untergebracht sind.

3. Armbanduhr nach Anspruch 2, dadurch gekennzeichnet, dass die Antennen (12, 31) aus duktilem Material, z.B. aus Nickel, bestehen.

4. Armbanduhr nach Anspruch 3, dessen Gehäuse ein Gehäusemittelteil (1) aufweist, dadurch gekennzeichnet, dass die Antennen (12, 31) in zylindischen, im Gehäusemittelteil vorgesehenen und durch die erwähnten Stöpsel (19, 34) verschlossenen Hohlräumen (9, 10) schraubenförmig aufgerollt sind.

5. Armbanduhr nach Anspruch 4, dadurch gekennzeichnet, dass die Stöpsel (19, 34) derart an den Antennen angebracht sind, dass sie sich von der Antenne lösen, wenn die auf den Stöpsel ausgeübte Zugkraft die zum vollständigen Ausziehen der Antenne erforderliche Kraft übersteigt.

6. Armbanduhr nach Anspruch 5, dadurch gekennzeichnet, dass die Stöpsel einen pilzförmigen Vorsprung (18, 18') aufweisen, auf dem ein Ansatz (15, 15') aus Kunststoff kraftschlüssig befestigt ist, welcher seinerseits am Ende der Antenne befestigt ist, derart, dass sich der pilzförmige Vorsprung von dem Ansatz löst, wenn die auf den Stöpsel ausgeübte Zugkraft die zum vollständigen Ausziehen der Antenne erforderliche Kraft übersteigt.

7. Armbanduhr nach Anspruch 5 oder 6, dadurch gekennzeichnet, dass die Hauptantenne (12) vor dem Ausziehen schraubenförmig in einem Rohr (11) aufgerollt ist, welches verschiebbar im Gehäuse montiert und mit einer Schulter (26) versehen ist, die mit dem Schalter (28) zur Betätigung desselben zusammenwirkt.

8. Armbanduhr nach Anspruch 6, dadurch gekennzeichnet, dass die erwähnte Schulter (26) auch mit einem Anschlag (27) zusammenwirkt, welcher den Verschiebungsweg des Rohrs begrenzt.

## Claims

1. Wristwatch comprising, in addition to a device for measuring and displaying the time, a high-frequency transmitter (8), a current source for the supply to this transmitter, a switch (28) for turning on the transmitter and an extensible antenna (12) in the form of a wire wound up in a housing of the watch before use, one of whose ends is fastened to the watch, the other end being secured to a plug (19) removably fastened to the watch before use of the transmitter, the antenna (12) being unfurled by pulling on the plug, this unfurling moreover having the effect of closing the switch and turning on the transmitter, characterized in that it is equipped with a counterpoise antenna (31) of the same type as the main antenna (12) and also wound up, before use, in a housing (10) of the watch and one end of which is also secured to a plug (34) removably fastened to the watch before use, this counterpoise antenna being arranged in such a way as to be able to be unfurled in a direction opposite to that of the main antenna and to amplify the radiating power of the transmitter significantly without consuming additional energy.

2. Wristwatch according to Claim 1, characterized in that the transmitter (8), the switch (28) and the antennae (12, 31) are arranged in the same casing (1) as the device for measuring and displaying the time.

3. Wristwatch according to Claim 2, characterised in that the antennae (12, 31) are made from a ductile material, for example nickel.

4. Wristwatch according to Claim 3, the casing of which comprises a band (1), characterized in that the antennae (21, 31) are wound up helically in cylindrical housings (9, 10) made within the band and closed by the said plugs (19, 34).

5. Wristwatch according to Claim 4, characterized in that the plugs (19, 34) are fastened to the antennae in such a way that they become detached from the antenna when the pulling force on the plug has exceeded the force required for the complete unfurling of the antenna.

6. Wristwatch according to Claim 5, characterized in that the plugs have a dome (18, 18') to which is forcibly fastened a spigot (15, 15') of synthetic material, itself fastened to the end of the antenna in such a way that the said dome becomes detached from the spigot when the pulling force on the plug has exceeded the force required for the complete unfurling of the antenna.

7. Wristwatch according to Claim 5 or 6, characterized in that the main antenna (12) is, before unfurling, wound up helically in a tube (11) mounted slidably in the casing and furnished with a shoulder (26) cooperating with the switch (28) for the actuation of the latter.

8. Wristwatch according to Claim 6, characterized in that the said shoulder (26) also cooperates with a stop (27), limiting the travel of the tube.
